# EUROPÄISCHE PATENTSCHRIFT

(11) **EP 0 043 366 B1**
(45) Veröffentlichungstag und Bekanntmachung des Hinweises auf die Patenterteilung: **23.04.1986**
(21) Anmeldenummer: 81890105.0
(22) Anmeldetag: 24.06.1981
(51) Int. Cl.: B65H 54/28

(54) **Wickelmaschine zum Aufwickeln von strangförmigem Wickelgut auf eine Spule**
Winding apparatus for winding filamentary material on a spool
Dispositif pour le bobinage de matériaux filamenteux sur une bobine

(30) Priorität: 27.06.1980 DE 3024094
(43) Veröffentlichungstag der Anmeldung: 06.01.1982
(73) Patentinhaber: Rosendahl Maschinen Gesellschaft m.b.H., 2246 Maria Enzersdorf-Südstadt (AT)
(72) Erfinder: Seibert, Gerhard, A-1232 Wien (AT)
(74) Vertreter: Gibler, Ferdinand, Dipl.Ing. Dr. techn.

## Beschreibung

Die Erfindung betrifft eine Wickelmaschine zum Aufwickeln von strangförmigem Wickelgut auf eine Spule, welcher das Wickelgut über einen Strangführer zugeführt wird, mit einem Verlegeantrieb für eine längs einander hin- und hergehende Changierbewegung von Spule und Strangführer, wobei der Verlegeantrieb bei Aufsteigen des Wickelgutes an einem Spulenflansch nach einem vorgegebenen Programm während des Übergangs in die nächst höhere Wickellage gesteuert wird, und mit einer strangführerseitig angeordneten Abtasteinrichtung zur Überwachung der Wikkellagenstufe in der Wickelkontur, welche jeweils bei Auftreten einer neuen Wickellagenstufe eine Einschaltung des Steuerungsprogrammes für den Übergang in die nächste Wickellage auslöst (DE-A- 25 56 484).

Wenn bei derartigen Wickelmaschinen während der Ausbildung einer Wickellage die WickelgutAuflaufstelle bis an einen Spulenflansch herangelaufen ist, müssen zur Erzielung eines guten Wikkelbildes und zum exakten Ausfüllen des verbleibenden Wickelraumes eine Reihe spezieller Verlegebewegungen ausgeführt werden, damit ein regelmässiger Übergang in die nächste Wickellage erreicht wird. Üblicherweise wird zwischen den beiden Spulenflanschen das Wickelgut mit einem Rückhaltewinkel zugeführt, um eine enge Anlage der Windungen zu gewährleisten. Die Verlegebewegungen werden bei den bekannten Wikkelmaschinen entweder durch ein axiales Verfahren der Spule oder durch ein zur Spulenachse paralleles Verfahren des Strangführers ausgeführt. Ein bei Anlaufen der Wickelgutauflaufstelle an einem Spulenflansch üblicherweise (DE-PS 1574425) ausgeführtes Programm von Verlegebewegungen besteht aus
1) Parallelziehen des Wickelgutes zum Flansch für eine bestimmte Spulenumdrehung bis Aufbauen der ersten Windung der nächsten Wickellage,
2) Wegziehen des Wickelgutes vom Flansch, um ein Aufklettern der Windungen am Flansch in die übernächste Lage zu vermeiden,
3) nach einer bestimmten weiteren Spulendrehung Zurückschwenken des Wickelgutes zur Einstellung des gewünschten Rückhaltewinkels für das Wickeln in der nächsten Wickellage.

Für eine ordnungsgemässe Verlegung ist von entscheidender Bedeutung, das Anlaufen der Wikkelauflaufstelle an einen Flansch oder das Aufsteigen einer neuen Wickellage am Flansch zuverlässig zu erkennen, damit das danach auszuführende Programm immer zum exakt richtigen Zeitpunkt eingeschaltet wird.

Durch die DE-PS 15 74 425 und 19 02 722 sind Wickelmaschinen mit Changierantrieb für die Spule bekannt, bei denen am Gestell der Wickelmaschine Endschalter zur Erfassung der von der Spulenlänge abhängigen Endstellungen angeordnet sind, die in Verbindung mit weiteren Endschaltern, die abhängig vom Zulaufwinkel des Wickelgutes gesteuert werden, die Verlegebewegungsabläufe beim Übergang in eine nächste Wickellage steuern. Die dortige Erfassung und Steuerung des Verlegeantriebes beim Übergang in die nächste Wickellage ist aber konstruktiv aufwendig und erfordert exakte mechanische Einstellungen. Durch die US-PS 39 51 355 ist es bekannt, das Aufsteigen einer neuen Wickellage mittels berührungslos arbeitender Näherungsschalter zu erfassen.

Diese müssen aber von Wickellage zu Wickellage über gesonderte Schrittschaltmotoren angehoben werden, wodurch die dortige Anordnung verhältnismässig aufwendig und störanfällig wird. Es sind allerdings auch Abtaster mit grossem Abtastbereich als solche bekannt, z.B. optoelektrische oder akustoelektrische Abtaster, bei deren Anwendung sich das schrittweise Antreiben vermeiden liesse. Durch die DE-OS 25 56 484 ist ferner eine Kabelwickelmaschine bekannt, bei welcher der Aufstieg in eine neue Wickellage durch Lagenwächter erfasst wird, die einen mit einem Gleitschuh auf dem Wickel aufliegenden gegen Federkraft anhebbaren Schwenkarm aufweisen, wobei beim Hochschwenken der Arme ein elektrisches Signal ausgelöst wird. Solche Lagenwächter mit unmittelbar am Wickelgut angreifenden Tast- oder Gleitstücken sind jedoch vielfach ungeeignet, selbst verschleissanfällig und können u. U. empfindlicheres Wickelgut beschädigen.

Der Erfindung liegt die Aufgabe zugrunde, Wikkelmaschinen der anstehenden Art mit einer sehr preiswerten und völlig stör- und verschleissfreien Einrichtung zur Erfassung des Aufsteigens und der Umsteuerung der Windung in eine neue Wicklungslage auszurüsten.

Die Lösung dieser Aufgabe wird erfindungsgemäss dadurch erreicht, dass die Abtasteinrichtung einen optoelektrischen oder akustoelektrischen Abtaster mit einem Abtastbereich mindestens gleich der maximalen Bewicklungsdicke der Spule aufweist, dass die Abtasteinrichtung die Wickellagenstufe an einer gegenüber der Wickelgutauflaufstelle versetzten Stelle abtastet, und dass das Ausgangssignal der Abtasteinrichtung jeweils bei Auftreten einer neuen Wickellagenstufe das vorgegebene Umsteuerprogramm für den Changierantrieb beim Übergang in die neue Wicklungslage von einem programmierten Rechner abruft.

Gemäss einer bevorzugten Ausgestaltung der Erfindung kann vorgesehen werden, dass die Abtasteinrichtung erst durch Verschwinden der während der Ausbildung einer Wickellage beobachteten Wickellagenstufe in Bereitschaft zur Erfassung einer neuen Wickellagenstufe geschaltet wird. Infolge dieser Massnahme haben Eingriffe in das Beobachtungsfeld der Abtasteinrichtung während des normalen Wickelvorganges keine Auswirkung, so lange die normale Wickellagenstufe noch beobachtet werden kann. Es hat somit auch keinen Einfluss, wenn ein Flansch zum Ende einer Wickellage in das Beobachtungsfeld eintritt. Erst wenn nach Legen der letzten Windung die beobachtete Wickellagenstufe in der letzten Wickellage verschwunden ist, ist die Abtasteinrichtung wie-

der sensibilisiert, um eine neue Änderung zu erfassen. In dieser Situation ist die nächste zu erwartende Änderung das Aufsteigen der ersten Windung der neuen Wickellage, so dass nur bei Erfassung dieses Vorganges das Umsteuerungsprogramm für den Übergang in die nächste Wikkellage ausgelöst wird. Damit ist eine sehr zuverlässig arbeitende, von Störeinflüssen weitgehend freie Umsteuerung des Wickelprozesses beim Übergang in die nächst höhere Wickellage erreicht, was einen wesentlichen Schritt bei dem Ziel der vollständigen Automatisierung solcher Wickelprozesse darstellt.

Der Erfindung zufolge kann die Abtasteinrichtung eine tangential zum Wickel gerichtete Fernsehkamera sein. Alternativ kann der Erfindung zufolge die Abtasteinrichtung aus radial zur Spule gerichteten Entfernungssensoren, z. B. Ultraschallsensoren, bestehen. Schliesslich kann der Erfindung zufolge auch vorgesehen werden, dass die Abtasteinrichtung aus einer radial auf die Spule gerichteten Fernsehkamera und einem demgegenüber geneigten, die Spule mit einem über den Wickelgutauflaufbereich sich erstreckenden Lichtband anstrahlenden Scheinwerfer besteht.

Die Erfindung wird im folgenden anhand mehrerer in der Zeichnung dargestellter Ausführungsbeispiele näher beschrieben, wobei in der Zeichnung zeigen:
Figur 1 eine Wickelmaschine nach der Erfindung in Vorderansicht,
Figur 2 die Wickelmaschine, in Figur 1 in Richtung des Pfeiles II gesehen,
Figuren 3,4 und 5 Skizzen zur Erläuterung einer optoelektrischen Wickelabtasteinrichtung,
Figuren 6, 7 und 8 Skizzen zur Erläuterung einer akustoelektrischen Wickelabtasteinrichtung und,
Figuren 9, 10 und 11 Skizzen zur Erläuterung einer weiteren Ausführungsform einer optoelektrischen Wickelabtasteinrichtung.

Die Figuren 1 und 2 veranschaulichen eine Wikkelmaschine mit einem vierbeinigen, auf Rollen 1 verfahrbaren Gerüst 2, an dessen oberen Teil zwei Pinolenarme 3, 4 aufgehängt sind, auf deren unteren Pinolen 5, 6 eine Spule 7 mit Flanschen 8 aufgenommen ist. Der Spule 7 wird über einen ortsfest angeordneten Strangführer 9 ein strangförmiges Wickelgut 10 zugeführt, das mit eng aneinander anliegenden Windungen und mit exakt übereinander liegenden Wickellagen aufgewickelt werden soll. Während des Wickelvorganges wandert die Wickelgutauflaufstelle 11 zwischen den Spulenflanschen 8 hin und her, wobei zur Erzielung einer engen Anlage benachbarter Windungen das Wickelgut mit einem konstanten Auflaufwinkel auf die Spule auflaufen soll. Zur Aufrechterhaltung des Auflaufwinkels wird der Wickler beim Ausführungsbeispiel auf bodenseitigen Schienen vor dem Strangführer 9 mittels eines Vorschubantriebes 12 hin und her verfahren.

Die Figuren 3 bis 5 veranschaulichen eine optoelektrische Abtasteinrichtung 13 in Form einer Fernsehkamera, welche hier etwa tangential zum Wickel gerichtet ist und einen Beobachtungsblickwinkel mindestens gleich der maximalen Bewicklungsdicke d der Spule besitzt. Die Kamera ist auf die Wickellagenstufe 14 zwischen zwei aufeinander folgenden Wickellagen ausgerichtet, und zwar an einer um 180° gegenüber der Wickelgutauflaufstelle 11 versetzten Stelle. Bei der Ausbildung der in Figur 3 gezeigten Wickellage wandert die Wikkellagenstufe 14 zum linken Flansch 8 hin, während gleichzeitig die Spule 8 bzw. der Wickler 2 durch den Vorschubantrieb 12 nach rechts hin im Sinne auf Aufrechterhaltung eines konstanten Zulaufwinkels für das Wickelgut 10 bewegt wird. Sobald die Wickellagenstufe 14 bei Legen der letzten Windung dieser Lage verschwindet, wird die Abtasteinrichtung 13 in Bereitschaft geschaltet zur Erfassung einer neuen Wickellagenstufe 14'. Sobald diese neue Wickellagenstufe 14' erfasst worden ist, liefert die Abtasteinrichtung 13 ein Signal an einen programmierten Rechner 15, der ein vorgegebenes Umsteuerprogramm für den Changierantrieb 12 beim Übergang in die neue Wicklungslage einschaltet. Zur besseren Erfassung der Wickelgutstufen liegen der Fernsehkamera 13 auf der anderen Seite der Spule eine Kontrastfläche 16 gegenüber.

Das Ausführungsbeispiel nach den Figuren 6 bis 8 zeigt eine akustoelektrische Abtasteinrichtung 17, welche beispielsweise aus Ultraschallsensoren aufgebaut ist, die radial auf den Wickel gerichtet sind und über die Schallreflexion die Existenz der Wickellagenstufe 14 und das Aufsteigen einer neuen Wickellagenstufe 14' erfassen, wobei wiederum die Auswertung analog wie beim Ausführungsbeispiel nach den Figuren 3 bis 5 erfolgt.

Als weitere Alternative zeigen die Figuren 9 bis 11 eine optoelektrische Abtastung, welche aus einer etwa radial auf die Spule gerichteten Fernsehkamera 18 und aus einem demgegenüber geneigten Scheinwerfer 19 besteht, welcherdieSpule 7 über ihre ganze Länge hinweg mit einem Lichtband 20a, 20b anstrahlt. Infolge der unterschiedlichen Ausrichtung von Scheinwerfer 19 und Kamera 18 verspringt für die Kamera das Lichtband an der Stufe zwischen zwei übereinanderliegenden Wickellagen und kann folglich also der Aufbau und das Wandern dieser Stufe von der Kamera 18 exakt verfolgt werden. Wenn die letzte Windung an dem Flansch anlangt, verschwindet der Lichtbandteil 20b, womit die Überwachungseinrichtung in Bereitschaft geschaltet wird, um danach das Auftreten des neuen, versetzten Lichtbandabschnittes 20b' zu erfassen.

## Patentansprüche

1. Wickelmaschine zum Aufwickeln von strangförmigem Wickelgut (10) auf eine Spule (7), welcher das Wickelgut (10) über einen Strangführer (9) zugeführt wird, mit einem Verlegeantrieb (12) für eine längs einander hin- und hergehende Changierbewegung von Spule (7) und Strangführer (9), wobei der Verlegeantrieb (12) bei Aufsteigen des Wickelgutes an einem Spulenflansch (8) nach einem vorgegebenen Programm während des Übergangs in die nächst höhere Wickellage gesteuert wird, und mit einer strangführerseitig angeordneten Abtasteinrichtung (13; 17; 18; 19) zur Überwachung der Wickellagenstufe (14) in der Wickelkontur, welche jeweils bei Auftreten einer neuen Wickellagenstufe (14') eine Einschaltung des Steuerungsprogrammes für den Übergang in die nächste Wickellage auslöst, dadurch gekennzeichnet, dass die Abtasteinrichtung (13,17) einen optoelektrischen oder akustoelektrischen Abtaster mit einem Abtastbereich mindestens gleich der maximalen Bewicklungsdicke (d) der Spule (7) aufweist, dass die Abtasteinrichtung (13; 17; 18; 19) die Wickellagenstufe (14) an einer gegenüber der Wickelgutauflaufstelle (11) versetzten Stelle abtastet und dass das Ausgangssignal der Abtasteinrichtung (13; 17; 18; 19) jeweils bei Auftreten einer neuen Wickellagenstufe (14') das vorgegebene Umsteuerprogramm für den Changierantrieb (12) beim Übergang in die neue Wicklungslage von einem programmierten Rechner (15) abruft.

2. Wickelmaschine nach Anspruch 1, dadurch gekennzeichnet, dass die Abtasteinrichtung (13, 17) erst durch Verschwinden der während der Ausbildung der Wickellage beobachteten Wickellagenstufe (14) in Bereitschaft zur Erfassung einer neuen Wickellagenstufe (14') geschaltet wird.

3. Wickelmaschine nach den Ansprüchen 1 oder 2, dadurch gekennzeichnet, dass die Abtasteinrichtung (13) eine tangential zum Wickel gerichtete Fernsehkamera ist.

4. Wickelmaschine nach den Ansprüchen 1 oder 2, dadurch gekennzeichnet, dass die Abtasteinrichtung (17) aus radial zur Spule gerichteten Entfernungssensoren, z. B. Ultraschallsensoren, bestehen.

5. Wickelmaschine nach den Ansprüchen 1 oder 2, dadurch gekennzeichnet, dass die Abtasteinrichtung aus einer radial zur Spule gerichteten Fernsehkamera (18) und einem demgegenüber geneigten, die Spule mit einem über den Wickelgutauflaufbereich sich erstreckenden Lichtband (20a, 20b) anstrahlenden Scheinwerfer (19) besteht.

## Claims

1. Winding apparatus for winding filamentary material (10) onto a spool (7) which is supplied with the material (10) via a filament guide (9), comprising a traverse drive (12) for a cycling movement, reciprocating along each other, of spool (7) and filament guide (9), in which arrangement the traverse drive (12) is controlled in accordance with a predetermined program during the transition into the next higher winding layer when the material rises up at a spool flange (8), and comprising a scanning device (13; 17; 18; 19), which is arranged at the filament guide side, for monitoring the winding layer step (14) in the winding contour which triggers a switching-on of the control program for the transition to the next winding layer whenever a new winding-layer step (14') occurs, characterized in that the scanning device (13, 17) is provided with an opto-electric or acous- to-electric scanner having a scanning range which is at least equal to the maximum winding thickness (d) of the spool (7), that the scanning device (13; 17; 18; 19) scans the winding-layer step (14) at a place which is offset with respect to the entering point (11) of the material and that the output signal of the scanning device (13; 17; 18; 19) calls up from a programmed computer (15) the predetermined changeover program for the cycling drive (12) on transition to the new winding layer whenever a new winding-layer step (14') occurs.

2. Winding apparatus according to Claim 1, characterized in that the scanning device (13, 17) is switched only by the disappearance of the winding-layer step (14) observed during the formation of the winding layer, in preparation for detecting a new winding-layer step (14').

3. Winding apparatus according to Claims 1 or 2, characterized in that the scanning device (13) is a television camera which is tangentially aligned with respect to the winding.

4. Winding apparatus according to Claims 1 or 2, characterized in that the scanning device (17) consists of distance sensors, for example ultrasonic sensors, which are radially aligned with respect to the spool.

5. Winding apparatus according to Claims 1 or 2, characterized in that the scanning device consists of a television camera (18), which is radially aligned with respect to the spool, and a spotlight (19) which is inclined with respect to the camera and illuminates the spool with a band of light (20a, 20b) which extends over the entering area of the material.

## Revendications

1. Machine d'enroulement pour enrouler un produit enroulable en forme de boudin (10) sur une bobine (7), à laquelle le produit (10) est amené par l'intermédiaire d'un guide-boudin (9), comportant un mécanisme de déplacement (12) servant à produire un mouvement alternatif longitudinal de la bobine (7) et du guide-boudin (9), le mécanisme de déplacement (12) étant commandé, lors de la montée du produit enroulé contre une joue de bobine (8), selon un programme prédéterminé, pendant le passage dans la couche d'enroulement immédiatement supérieure, ainsi qu'un moyen de détection (13; 17; 18; 19) placé du côté du guide-boudin pour surveiller le gradin de couche d'enroulement (14) dans le contour d'enroulement et qui, à chaque fois qu'apparaît un nouveau gradin de couche d'enroulement (14'), déclenche le programme de commande pour le passage dans la couche suivante d'enroulement, caractérisée par le fait que le moyen de détection (13, 17) est un détecteur électrooptique ou électroacoustique comportant une plage de détection au moins égale à l'épaisseur maximale (d) de l'enroulement placé sur la bobine (7), le moyen de détection (13; 17; 18; 19) détecte le gradin de couche d'enroulement (14) en un endroit décalé par rapport à la zone d'entrée de produit enroulé (11) et le signal de sortie du moyen de détection (13; 17; 18; 19), à chaque fois qu'apparaît un nouveau gradin de couche d'enroulement (14'), appelle, au moyen d'un calculateur programmé (15), le programme prédéterminé de renversement pour le mécanisme de déplacement (12) lors du passage dans la nouvelle couche d'enroulement.

2. Machine d'enroulement selon la revendication 1, caractérisée par le fait que le moyen de détection (13, 17) est actionné d'abord par la disparition du gradin de couche d'enroulement (14) observé pendant la formation de la couche d'enroulement correspondante en préparation de la détection d'un nouveau gradin de couche d'enroulement (14').

3. Machine d'enroulement selon les revendications 1 ou 2, caractérisée par le fait que le moyen de détection (13) est une caméra de télévision dirigée tangentiellement à l'enroulement.

4. Machine d'enroulement selon les revendications 1 ou 2, caractérisée par le fait que le moyen de détection (17) est constitué par des capteurs d'éloignement, par exemple des capteurs ultrasoniques, dirigés radialement par rapport à la bobine.

5. Machine d'enroulement selon les revendications 1 ou 2, caractérisée par le fait que le moyen de détection est constitué d'une caméra de télévision (18) dirigée radialement par rapport à la bobine et d'un projecteur (19) éclairant la bobine avec une bande lumineuse (20a, 20b) s'étendant sur la zone d'entrée du produit enroulé.
